# EUROPÄISCHE PATENTANMELDUNG

(11) **EP 4 776 316 A1**
(43) Veröffentlichungstag der Anmeldung: **15.07.2026**
(21) Anmeldenummer: 25219308.1
(22) Anmeldetag: 28.11.2025
(51) Int. Cl.: H01H 1/60, H01H 1/00

(54) **ANORDNUNG UND VERFAHREN ZUR KONDITIONIERUNG EINES ELEKTROMECHANISCHEN SCHALTELEMENTS EINER ELEKTROWERKZEUGMASCHINE**

(30) Priorität: 12.12.2024 DE 102024137397
(71) Anmelder: Metabowerke GmbH, 72622 Nürtingen (DE)
(72) Erfinder: Schwang, Deborah, 72622 Nürtingen (DE); Getschmann, Benedikt, 72622 Nürtingen (DE)
(74) Vertreter: Lorenz & Kollegen

(57) **Zusammenfassung**

Die Erfindung betrifft eine Anordnung (7) zur Konditionierung eines durch einen oxidativen Alterungsprozess beeinträchtigten elektromechanischen Schaltelements (1) einer Elektrowerkzeugmaschine (5). Das Schaltelement (1) umfasst einen ersten Kontakt (2) und einen in Abhängigkeit eines Schaltzustandes mit dem ersten Kontakt (2) verbindbaren, zweiten Kontakt (3). Es ist eine Ausleseeinrichtung (9) zur Erfassung des Schaltzustandes vorgesehen, wobei die Ausleseeinrichtung (9) mit zumindest einem der Kontakte (2, 3) des Schaltelements (1) verbunden ist. Die Anordnung weist außerdem einen Aufwärtswandler (10) mit einem Steuereingang (E) und einem Signalausgang (A) auf, wobei der Signalausgang (A) mit einem der Kontakte (2, 3) des Schaltelements (1) verbunden ist. Eine Steuereinrichtung (8) ist mit dem Steuereingang (E) des Aufwärtswandlers (10) kommunikationsverbunden und eingerichtet, den Aufwärtswandler (10) über den Steuereingang (E) bedarfsweise zu veranlassen, an seinem Signalausgang (A) eine gegenüber der Auslesespannung (Vs) der Ausleseeinrichtung (9) erhöhte Konditionierungsspannung (V_{K}) bereitzustellen.

## Beschreibung

Die Erfindung betrifft eine Anordnung zur Konditionierung eines durch einen oxidativen Alterungsprozess beeinträchtigten elektromechanischen Schaltelements einer Elektrowerkzeugmaschine, aufweisend das elektromechanische Schaltelement und eine Ausleseeinrichtung zur Erfassung des Schaltzustandes des elektromechanischen Schaltelements, gemäß dem Oberbegriff des Anspruchs 1.

Die Erfindung betrifft außerdem eine Elektrowerkzeugmaschine, aufweisend einen elektrischen Antrieb und eine Anordnung zur Konditionierung eines durch einen oxidativen Alterungsprozess beeinträchtigten elektromechanischen Schaltelements.

Die Erfindung betrifft ferner ein Verfahren zur Konditionierung eines durch einen oxidativen Alterungsprozess beeinträchtigten elektromechanischen Schaltelements einer Elektrowerkzeugmaschine, gemäß dem Oberbegriff des Anspruchs 10.

Elektromechanische Schaltelemente, also Bauteile, die mechanische Bewegungen nutzen, um einen elektrischen Stromkreis zu steuern (zum Beispiel zum Ein- und Ausschalten, Umschalten oder Unterbrechen des Stromkreises) sind in der Elektrotechnik für eine Vielzahl von Anwendungen bekannt. Bei einem elektromechanischen Schaltelement kann es sich beispielsweise um einen Schalter, um einen Taster oder um ein Relais handeln. In Elektrowerkzeugmaschinen werden elektromechanische Schaltelemente unter anderem in Form von Tastern oder Schaltern verwendet, um einen elektrischen Antrieb der Elektrowerkzeugmaschine zu steuern, insbesondere bedarfsweise zu aktivieren oder zu deaktivieren.

Elektrische Kontakte eines Schaltelements werden bekanntermaßen durch Alterungsprozesse beeinträchtigt. Die elektrischen Eigenschaften der Kontaktoberflächen können insbesondere durch das Entstehen einer Oxidschicht verschlechtert werden. Diese Oxidschicht kann sich aufgrund von Feuchtigkeit, in Abhängigkeit des gewählten Basis- und/oder Beschichtungsmaterials des Kontakts und dessen Abnutzung stetig weiter vergrößern. Eine Oxidschicht auf der Kontaktfläche vermindert insbesondere deren elektrische Leitfähigkeit, was zunächst zu einem verminderten Stromfluss und schließlich zu einem vollständigen Funktionsausfall des Schaltelements führen kann.

Mechanisch kann dem Problem mitunter dadurch begegnet werden, dass die Kontaktflächen derart ausgebildet sind, dass diese beim Schließen des Kontakts automatisch abgerieben werden. Diese Maßnahme ist allerdings in der Regel unzuverlässig und außerdem technisch aufwendig.

Um das Problem zu umgehen, wird in der US 2024/0183060 A1 vorgeschlagen, eine Konditionierungsschaltung parallel zu einer Ausleseschaltung zur Erfassung des Schaltzustandes des elektromechanischen Schaltelements an das Schaltelement anzuschließen. Die Oxidschicht kann dann während des Auslesens durch einen hohen, parallel zu dem Auslesezweig durch den Konditionierungszweig verlaufenden Konditionierungsstrom punktuell durchbrochen werden. Allerdings kann das Bereitstellen des vergleichsweise hohen Konditionierungsstroms technisch aufwendig sein, die Betriebsdauer eines akkubetriebenen Elektrowerkzeugs verringern und aufgrund der hohen elektrischen Belastung insbesondere die Lebensdauer des ohnehin schon beeinträchtigten Schaltelements sogar weiter vermindern.

In Anbetracht des bekannten Standes der Technik besteht die Aufgabe der vorliegenden Erfindung somit darin, eine Anordnung zur Konditionierung eines durch einen oxidativen Alterungsprozess beeinträchtigten elektromechanischen Schaltelements einer Elektrowerkzeugmaschine bereitzustellen, die einen verlässlichen Auslesevorgang des Schaltzustandes sicherstellt, vorzugsweise mit technisch einfachen Mitteln und insbesondere ohne das Schaltelement langfristig zu schädigen.

Der vorliegenden Erfindung liegt auch die Aufgabe zugrunde, eine Elektrowerkzeugmaschine bereitzustellen, mit einem elektromechanischen Schaltelement mit erhöhter Verlässlichkeit und Betriebsdauer.

Außerdem ist es Aufgabe der Erfindung, ein Verfahren zur Konditionierung eines durch einen oxidativen Alterungsprozess beeinträchtigten elektromechanischen Schaltelements einer Elektrowerkzeugmaschine bereitzustellen, das einen verlässlichen Auslesevorgang des Schaltzustandes sicherstellt, vorzugsweise mit technisch einfachen Mitteln und insbesondere ohne das Schaltelement langfristig zu schädigen.

Die Aufgabe wird für die Anordnung mit den in Anspruch 1 aufgeführten Merkmalen gelöst. Hinsichtlich der Elektrowerkzeugmaschine wird die Aufgabe durch die Merkmale des Anspruchs 9 und betreffend das Verfahren durch Anspruch 10 gelöst.

Die abhängigen Ansprüche und die nachfolgend beschriebenen Merkmale betreffen vorteilhafte Ausführungsformen und Varianten der Erfindung.

Es ist eine Anordnung zur Konditionierung ("pre-wetting") eines durch einen oxidativen Alterungsprozess beeinträchtigten elektromechanischen Schaltelements einer Elektrowerkzeugmaschine vorgesehen.

Darunter, dass das elektromechanische Schaltelement durch einen oxidativen Alterungsprozess beeinträchtigt ist, kann insbesondere zu verstehen sein, dass sich auf zumindest einer der Kontaktstellen des Schaltelements zumindest abschnittsweise eine Oxidschicht ausgebildet hat, die die elektrischen Eigenschaften, insbesondere die Leitfähigkeit, gegenüber dem Grundzustand verringert.

Wie vorstehend bereits erwähnt, kann es sich bei dem elektromechanischen Schaltelement insbesondere um einen Taster, einen Schalter oder ein Relais handeln. Grundsätzlich kann sich die Erfindung allerdings für alle elektromechanischen Schaltelemente eignen, deren Schaltzustand auf einer Kontaktierung zwischen zwei oder mehr Kontakten basiert. Die Erfindung ist somit nicht auf die Verwendung mit Tastern, Schaltern oder Relais beschränkt zu verstehen.

Erfindungsgemäß weist die Anordnung das elektromechanische Schaltelement auf. Das Schaltelement umfassend zumindest einen ersten Kontakt und einen in Abhängigkeit eines Schaltzustandes mit dem ersten Kontakt elektrisch und mechanisch verbindbaren, zweiten Kontakt.

Grundsätzlich kann das Schaltelement auch noch weitere Kontakte aufweisen, beispielsweise einen dritten Kontakt, einen vierten Kontakt oder noch mehr Kontakte.

Zumindest einer der Kontakte des Schaltelements kann eine Kontaktstelle aufweisen, insbesondere eine Kontaktfläche, einen Linienkontakt oder einen Punktkontakt, über die der Kontakt mit dem jeweils anderen Kontakt elektrisch und mechanisch unmittelbar verbindbar ist. Besagter Kontaktstelle kann durch Oxidation bzw. eine Oxidschicht beeinträchtigt sein.

Bei besagten Kontakten kann es sich um Flachkontakte, Kontaktstifte, Federkontakte, Stirnkontakte oder um eine sonstige Kontaktart handeln. Insbesondere kann auch eine Kombination verschiedener Kontaktarten vorgesehen sein, beispielsweise ein Stiftkontakt einerseits (erster Kontakt) und ein Flachkontakt bzw. eine flächige Kontaktstelle (zweiter Kontakt) andererseits. Auf die konkrete Ausgestaltung der Kontakte kommt es im Rahmen der Erfindung nicht unbedingt an.

Insofern nachfolgend und vorstehend von einem "geschlossenen" Schaltelement bzw. einem "geschlossenen" Schaltzustand gesprochen wird, so ist hierunter insbesondere ein Zustand des Schaltelements zu verstehen, bei dem der erste Kontakt mit dem zweiten Kontakt elektrisch und mechanisch verbunden ist. Im "geschlossenen" Schaltzustand vermag das Schaltelement somit also beispielsweise einen Stromkreis zu schließen. Insofern nachfolgend und vorstehend von einem "geöffneten" Schaltelement bzw. einem "geöffneten" Schaltzustand gesprochen wird, so ist hierunter insbesondere ein Zustand des Schaltelements zu verstehen, bei dem sich der erste Kontakt und der zweite Kontakt elektrisch und mechanisch nicht kontaktieren. Im "geöffneten" Schaltzustand kann somit ein mit dem Schaltelement verbundener Stromkreis geöffnet sein.

Erfindungsgemäß weist die Anordnung eine Ausleseeinrichtung zur Erfassung des Schaltzustandes des elektromechanischen Schaltelements auf, die mit zumindest einem der besagten Kontakte des elektromechanischen Schaltelements elektrisch verbunden ist.

Bei dem Schaltzustand kann es sich um einen diskreten Zustand handeln ("geöffnet" / "geschlossen"), der in einen binären Schaltzustand überführbar ist ("an" / "aus" bzw. "0" / "1"). Es kann sich bei dem Schaltzustand gegebenenfalls aber auch um einen kontinuierlichen bzw. analogen Schaltzustand handeln, der davon abhängt, wie stark das Schaltelement von dem Benutzer betätigt wurde.

Vorzugsweise ist die Ausleseschaltung eingerichtet, den Schaltzustand des Schaltelementes mittels einer Auslesespannung zu erfassen.

Entsprechende analoge und digitale Ausleseschaltungen sind im Stand der Technik, insbesondere auch für Elektrowerkzeugmaschinen, hinreichend bekannt (beispielsweise kann der diskrete Schaltzustand unter Verwendung eines Pull-up-Widerstands oder eines Pull-down-Widerstands in einen logischen Schaltzustand einer digitalen Ausleseschaltung überführt werden). Grundsätzlich kann eine beliebige analoge und/oder digitale Auslesetechnik zur Erfassung des Schaltzustandes des elektromechanischen Schaltelements im Rahmen der Erfindung vorgesehen sein.

Erfindungsgemäß weist die Anordnung einen Aufwärtswandler auf, mit einem Steuereingang und einem Signalausgang, wobei der Signalausgang mit einem der besagten Kontakte des elektromechanischen Schaltelements elektrisch verbunden ist. Es ist eine Steuereinrichtung vorgesehen, die mit dem Steuereingang des Aufwärtswandlers kommunikationsverbunden und eingerichtet ist, den Aufwärtswandler über den Steuereingang bedarfsweise zu veranlassen, an seinem Signalausgang eine gegenüber der Auslesespannung der Ausleseeinrichtung erhöhte Konditionierungsspannung bereitzustellen.

Auf vorteilhafte Weise kann durch die gegenüber der Auslesespannung erhöhte Konditionierungsspannung eine Oxidschicht der Kontakte durchbrochen werden, ohne dass hierfür eine hohe Stromstärke erforderlich wäre, wie dies im Stand der Technik der Fall ist. Auf diese Weise wird das Schaltelement elektrisch weniger belastet. Ferner wird weniger elektrische Energie verbraucht, was insbesondere im Falle einer akkubetriebenen Elektrowerkzeugmaschine vorteilhaft sein kann.

Die Steuereinrichtung kann als Mikroprozessor ausgebildet sein. Anstelle eines Mikroprozessors kann auch eine beliebige weitere Einrichtung zur Implementierung der Steuereinrichtung vorgesehen sein, beispielsweise eine oder mehrere Anordnungen diskreter elektrischer Bauteile auf einer Leiterplatte, eine speicherprogrammierbare Steuerung (SPS), eine anwendungsspezifische integrierte Schaltung (ASIC) oder eine sonstige programmierbare Schaltung, beispielsweise auch ein Field Programmable Gate Array (FPGA) oder eine programmierbare logische Anordnung (PLA).

An dieser Stelle sei erwähnt, dass die Steuereinrichtung gegebenenfalls auch weitere Komponenten der Anordnung mitumfassen kann. Beispielsweise kann die Ausleseeinrichtung zur Erfassung des Schaltzustandes in die Steuereinrichtung integriert sein. Auch der Aufwärtswandler kann gegebenenfalls Teil der Steuereinrichtung sein.

In einer vorteilhaften Weiterbildung der Erfindung kann vorgesehen sein, dass der Aufwärtswandler eine selbstresonante oder eine selbstschwingende Schaltung aufweist. Vorzugsweise kann es sich bei dem Aufwärtswandler um einen Resonanzwandler oder um eine so genannte Joule-Thief-Schaltung handeln.

Grundsätzlich kann allerdings eine beliebige Schaltungstechnik zur Realisierung des Aufwärtswandlers im Rahmen der Erfindung zur Anwendung kommen.

Gemäß einer Weiterbildung der Erfindung kann vorgesehen sein, dass die Konditionierungsspannung eine variable elektrische Spannung ist. Vorzugsweise handelt es sich bei der Konditionierungsspannung um eine oszillierende elektrische Spannung.

Es kann sich bei der Konditionierungsspannung insbesondere um eine gepulste elektrische Spannung handeln.

Beispielsweise kann vorgesehen sein, dass die Konditionierungsspannung zwischen einer Referenzspannung, insbesondere einem Massepotential (GND) und einer vordefinierten Spitzenspannung oszilliert, beispielsweise - aber nicht notwendigerweise - sinusförmig oder rechteckförmig.

Insbesondere kann auch eine rampenförmige Konditionierungsspannung vorgesehen sein, die im Verlauf der Konditionierung zunächst stetig erhöht wird (bis zu einem vordefinierten Maximalwert oder bis das vorgesehene Ergebnis, also das Durchbrechen der Oxidschicht, erreicht wurde).

Grundsätzlich kann es sich bei der Konditionierungsspannung allerdings auch um eine konstante Spannung handeln.

Gemäß einer Weiterbildung der Erfindung kann vorgesehen sein, dass die Konditionierungsspannung (bzw. ein Höchstwert einer oszillierenden Konditionierungsspannung) gegenüber der Auslesespannung der Ausleseeinrichtung und/oder einer Versorgungsspannung der Elektrowerkzeugmaschine erhöht ist, vorzugsweise um den Faktor 2 bis 10 erhöht ist.

Die Konditionierungsspannung kann insbesondere um den Faktor 3 bis 5 erhöht sein.

In einer Weiterbildung der Erfindung kann vorgesehen sein, dass die Auslesespannung 1,0 bis 60,0 Volt beträgt, insbesondere 1,0 bis 12,0 Volt beträgt, vorzugsweise 1,5 bis 9,0 Volt, beispielsweise 3,0 bis 5,0 Volt. Die Auslesespannung kann grundsätzlich allerdings beliebig sein, wobei vorzugsweise jedoch die in der Norm IEC 60364-4-41 definierten Obergrenzen zur Vermeidung eines elektrischen Schlags nicht überschritten werden.

Grundsätzlich kann die Auslesespannung im Rahmen der Erfindung allerdings beliebig sein. Die Auslesespannung kann insbesondere auf der Versorgungsspannung der Elektrowerkzeugmaschine beruhen, also beispielsweise auf der Ausgangsspannung eines Akkupacks der Elektrowerkzeugmaschine oder eines Spannungswandlers der Elektrowerkzeugmaschine.

In einer Weiterbildung der Erfindung kann vorgesehen sein, dass der von dem Aufwärtswandler an seinem Signalausgang bereitgestellte Stromfluss ("Konditionierungsstrom") begrenzt ist und 100 Milliampere nicht überschreitet, vorzugsweise 50 Milliampere nicht überschreitet, weiter bevorzugt 25 Milliampere nicht überschreitet. Grundsätzlich vermag der Fachmann die Konditionierungsstrombegrenzung auf Grundlage der bauteilbedingten Limitierungen des elektromechanischen Schaltelements bzw. dessen maximaler Strombelastbarkeit (insbesondere die maximale Strombelastbarkeit am Lebensdauerende) festzulegen.

Eine Begrenzung des ausgangsseitigen Stromflusses kann insbesondere vorteilhaft sein, um das elektromechanische Schaltelement im Rahmen der Konditionierung nicht zu sehr zu belasten.

In einer vorteilhaften Weiterbildung der Erfindung kann vorgesehen sein, dass die Steuereinrichtung eingerichtet ist, den Aufwärtswandler dazu zu veranlassen, die Konditionierungsspannung nur dann bereitzustellen, wenn sich das elektromechanische Schaltelement in einem geschlossenen Schaltzustand befindet, in dem sich die Kontakte elektrisch und mechanisch kontaktieren.

Wenn der Aufwärtswandler nur dann betrieben wird, wenn sich das elektromechanische Schaltelement in dem geschlossenen Schaltzustand befindet, kann der Energieverbrauch der Anordnung reduziert werden, was insbesondere im Falle einer akkubetriebenen Elektrowerkzeugmaschine vorteilhaft sein kann. Grundsätzlich kann allerdings auch vorgesehen sein, dass die Konditionierungsspannung dauerhaft bereitgestellt wird bzw. der Aufwärtswandler dauerhaft betrieben wird, was die Einsatzbereitschaft der Anordnung erhöhen kann.

In einer Weiterbildung der Erfindung kann vorgesehen sein, dass die Steuereinrichtung eingerichtet ist, den Aufwärtswandler nur dann dazu zu veranlassen, die Konditionierungsspannung bereitzustellen, wenn
- eine definierte Anzahl Schaltzyklen des elektromechanischen Schaltelements überschritten wurde; und/oder
- eine definierte Anzahl Betriebsstunden der Elektrowerkzeugmaschine überschritten wurde; und/oder
- ein auf dem Auslesen über die Auslesespannung basierender Auslesestrom einen definierten Schwellenwert unterschreitet.

Durch eine Beschränkung des Betriebs des Aufwärtswandlers, wie vorstehend vorgeschlagen, kann der Energieverbrauch der Anordnung weiter verringert werden. In der Regel ist beispielsweise bei einem elektromechanischen Schaltelement erst nach einer definierten Anzahl Schaltzyklen oder Betriebsstunden eine Beeinträchtigung zu erwarten. Die entsprechende Anzahl Schaltzyklen oder Betriebsstunden kann vom Fachmann statistisch für das jeweilige elektromechanische Schaltelement bzw. die Elektrowerkzeugmaschine erfasst und in die Steuereinrichtung eingegeben werden.

Um die Flexibilität und Einsatzbereitschaft der Anordnung zu verbessern, kann es außerdem vorteilhaft sein, während des Auslesens des Schaltzustandes des Schaltelements den Auslesestrom zu erfassen, um festzustellen, ob sich dieser unter einem definierten Schwellenwert befindet. Denn im Fall einer oxidativen Beeinträchtigung des Schaltelements ist von einem gegenüber einem Normwert reduzierten Auslesestrom auszugehen. Durch Erfassung des Auslesestroms und Abgleich mit dem Schwellenwert zur Festlegung, ob der Aufwärtswandler zur Konditionierung des Schaltelements betrieben werden sollte oder nicht, kann eine besonders flexible Einsatzfähigkeit der Anordnung ermöglicht werden.

Die Erfindung betrifft auch eine Elektrowerkzeugmaschine, aufweisend einen elektrischen Antrieb (z. B. einen Elektromotor) und eine Anordnung zur Konditionierung eines Schaltelements gemäß den vorstehenden und nachfolgenden Ausführungen.

Elektrowerkzeugmaschinen sind hinreichend bekannt, weshalb auf spezifische Details und Merkmale vorliegend nicht eingegangen wird. Grundsätzlich eignet sich die vorliegende Erfindung zur Verwendung mit einer beliebigen Elektrowerkzeugmaschine. Bei der Elektrowerkzeugmaschine im Sinne dieser Erfindung kann es sich insbesondere um eine akkubetriebene Elektrowerkzeugmaschine und/oder um eine netzbetriebene Elektrowerkzeugmaschine handeln. Als Elektrowerkzeugmaschinen werden im Rahmen der Erfindung sowohl handgeführte Elektrowerkzeugmaschinen, wie Bohrmaschinen, Winkelschleifer oder dergleichen, als auch im Betrieb feststehende, d. h. stationäre oder halbstationäre Geräte, wie Tischkreissägen oder dergleichen, verstanden.

Bei dem elektromechanischen Schaltelement kann es sich vorzugsweise um ein von einem Benutzer manuell betätigbares Schaltelement zur Aktivierung oder Deaktivierung des elektrischen Antriebs handelt. Grundsätzlich ist die Erfindung allerdings nicht auf diese Anwendung beschränkt zu verstehen. Das Schaltelement kann beispielsweise auch zur Steuerung einer Drehrichtung des Antriebs, einer Beleuchtungseinrichtung, einer (separaten) Absaugung etc. vorgesehen sein.

Zur Aktivierung oder Deaktivierung des elektrischen Antriebs muss das Schaltelement nicht unbedingt unmittelbar mit dem elektrischen Antrieb verbunden sein. Vorzugsweise ist das elektromechanische Schaltelement über die Ausleseeinrichtung mit einer elektrischen Schaltung verbunden, die in Abhängigkeit des erfassten Schaltzustandes den elektrischen Antrieb aktiviert oder deaktiviert.

Die Erfindung betrifft auch ein Verfahren zur Konditionierung eines durch einen oxidativen Alterungsprozess beeinträchtigten elektromechanischen Schaltelements einer Elektrowerkzeugmaschine, wobei ein Schaltzustand des elektromechanischen Schaltelements mittels einer Auslesespannung ausgelesen wird. Dabei ist vorgesehen, dass zumindest zeitweise während des Auslesens des Schaltzustandes an dem elektromechanischen Schaltelement eine gegenüber der Auslesespannung erhöhte Konditionierungsspannung bereitgestellt wird, um eine Oxidschicht auf wenigstens einem Kontakt des elektromechanischen Schaltelements zu durchdringen.

Vorzugsweise kann vorgesehen sein, dass die Konditionierungsspannung nur zu definierten Zeiten bereitgestellt wird, beispielsweise im Falle eines reduzierten Auslesestroms.

Vorzugsweise wird die Konditionierungsspannung zumindest so lange erhöht, besonders bevorzugt auf einen Wert oberhalb der Auslesespannung, bis der Auslesestrom einen vorgesehenen Schwellenwert überschreitet, der auf ein Durchbrechen der Oxidschicht hinweist.

Auf vorteilhafte Weise kann im Rahmen der Erfindung ein Auslesevorgang des Schaltzustandes des Schaltelements unabhängig von der Auslesespannung bzw. Versorgungsspannung der Elektrowerkzeugmaschine oder einer Schichtdicke der Oxidschicht auf den Kontakten des Schaltelements stattfinden.

Die Erfindung betrifft außerdem ein Computerprogramm, umfassend Steuerbefehle, die bei der Ausführung des Programms durch eine Steuereinrichtung (insbesondere durch die vorstehend bereits erwähnte Steuereinrichtung der Anordnung bzw. der Elektrowerkzeugmaschine) diese veranlassen, das Verfahren gemäß den vorstehenden Ausführungen auszuführen.

Merkmale, die im Zusammenhang mit einem der Gegenstände der Erfindung, namentlich gegeben durch die erfindungsgemäße Anordnung, die erfindungsgemäße Elektrowerkzeugmaschine, das erfindungsgemäße Verfahren und das erfindungsgemäße Computerprogramm beschrieben wurden, sind auch für die anderen Gegenstände der Erfindung vorteilhaft umsetzbar. Ebenso können Vorteile, die im Zusammenhang mit einem der Gegenstände der Erfindung genannt wurden, auch auf die anderen Gegenstände der Erfindung bezogen verstanden werden.

Ergänzend sei darauf hingewiesen, dass Begriffe wie "umfassend", "aufweisend" oder "mit" keine anderen Merkmale oder Schritte ausschließen. Ferner schließen Begriffe wie "ein" oder "das", die auf eine Einzahl von Schritten oder Merkmalen hinweisen, keine Mehrzahl von Merkmalen oder Schritten aus - und umgekehrt.

Es sei erwähnt, dass Bezeichnungen wie "erstes" oder "zweites" etc. vornehmlich aus Gründen der Unterscheidbarkeit von jeweiligen Vorrichtungs- oder Verfahrensmerkmalen verwendet werden und nicht unbedingt andeuten sollen, dass sich Merkmale gegenseitig bedingen oder miteinander in Beziehung stehen.

Ferner sei betont, dass die vorliegend beschriebenen Werte und Parameter Abweichungen oder Schwankungen von ±10% oder weniger, vorzugsweise ±5% oder weniger, weiter bevorzugt ±1% oder weniger, und ganz besonders bevorzugt ±0,1% oder weniger des jeweils benannten Wertes bzw. Parameters mit einschließen, sofern diese Abweichungen bei der Umsetzung der Erfindung in der Praxis nicht ausgeschlossen sind. Die Angabe von Bereichen durch Anfangs- und Endwerte umfasst auch all diejenigen Werte und Bruchteile, die von dem jeweils benannten Bereich eingeschlossen sind, insbesondere die Anfangs- und Endwerte und einen jeweiligen Mittelwert.

Nachfolgend werden Ausführungsbeispiele der Erfindung anhand der Zeichnungen näher beschrieben.

Die Figuren zeigen jeweils bevorzugte Ausführungsbeispiele, in denen einzelne Merkmale der vorliegenden Erfindung in Kombination miteinander dargestellt sind. Merkmale eines Ausführungsbeispiels sind auch losgelöst von den anderen Merkmalen des gleichen Ausführungsbeispiels umsetzbar und können dementsprechend von einem Fachmann ohne Weiteres zu weiteren sinnvollen Kombinationen und Unterkombinationen mit Merkmalen anderer Ausführungsbeispiele verbunden werden.

In den Figuren sind funktionsgleiche Elemente mit denselben Bezugszeichen versehen.

Es zeigen schematisch:
- Figur 1: ein durch einen oxidativen Alterungsprozess beeinträchtigtes elektromechanisches Schaltelement einer erfindungsgemäßen Anordnung in einer Einzeldarstellung;
- Figur 2: eine erfindungsgemäße Anordnung einer Elektrowerkzeugmaschine zur Konditionierung eines durch einen oxidativen Alterungsprozess beeinträchtigten elektromechanischen Schaltelements;
- Figur 3: einen eine "Joule-Thief"-Schaltung aufweisenden Aufwärtswandler in einer Einzeldarstellung, gemäß einem ersten Ausführungsbeispiel; und
- Figur 4: einen Aufwärtswandler gemäß einem weiteren Ausführungsbeispiel, in Verbindung mit dem elektromechanischen Schaltelement.

In Figur 1 ist beispielhaft ein elektromechanisches Schaltelement 1 schematisch dargestellt, das durch einen oxidativen Alterungsprozess beeinträchtigt wurde. Beispielhaft handelt es sich bei dem in Figur 1 dargestellten Schaltelement 1 um einen Taster, dessen Betätigungsrichtung B durch einen Pfeil angedeutet ist.

Das elektromechanische Schaltelement 1 umfasst einen ersten Kontakt 2 und einen in Abhängigkeit des Schaltzustandes mit dem ersten Kontakt 2 elektrisch und mechanisch unmittelbar verbindbaren, zweiten Kontakt 3. In Figur 1 ist das Schaltelement 1 in einem geöffneten Schaltzustand dargestellt, in dem die beiden Kontakte 2, 3 voneinander beabstandet und damit galvanisch voneinander getrennt sind. Wie ebenfalls in Figur 1 angedeutet, befindet sich auf den jeweils gegenüberliegenden Kontaktflächen der Kontakte 2, 3 eine jeweilige Oxidschicht 4, die durch einen Alterungsprozess entstanden ist. Diese Oxidschicht 4 verringert die elektrische Leitfähigkeit der Kontaktierung, wodurch der Auslesevorgang des Schaltzustandes des Schaltelements 1 nicht mehr verlässlich stattfinden kann.

Im Rahmen der Erfindung soll sichergestellt werden, dass auch bei einem entsprechend beeinträchtigten elektromechanischen Schaltelement 1 weiterhin eine verlässliche Auslesung des Schaltzustandes erfolgen kann.

Beispielhaft ist in Figur 2 eine Elektrowerkzeugmaschine 5 schematisch als "Black Box" angedeutet, die einen elektrischen Antrieb 6 und eine Anordnung 7 zur Konditionierung eines durch einen oxidativen Alterungsprozess beeinträchtigten elektromechanischen Schaltelements 1 der Elektrowerkzeugmaschine 5 aufweist. Bei dem elektromechanischen Schaltelement 1 kann es sich beispielsweise um einen Taster (z. B. wie in Figur 1 dargestellt), einen Schalter, ein Relais oder um einen sonstige Schaltelementtyp handeln.

Vorzugsweise handelt es sich bei dem elektromechanischen Schaltelement 1 um ein von einem Benutzer der Elektrowerkzeugmaschine 5 manuell betätigbares Schaltelement 1 zur Aktivierung oder Deaktivierung des elektrischen Antriebs 6.

Zur Aktivierung und Deaktivierung des elektrischen Antriebs 6 ist in Figur 2 eine Steuereinrichtung 8 angedeutet (beispielsweise ein Mikrocontroller oder eine sonstige elektrische Schaltungsanordnung), die eine Ausleseeinrichtung 9 zur Erfassung des Schaltzustandes des elektromechanischen Schaltelements 1 aufweist. Das Auslesen des Schaltzustandes kann insbesondere durch Erfassung einer Auslesespannung V_{S} (vgl. Figur 4) erfolgen. Die Ausleseeinrichtung 9 ist mit zumindest einem der besagten Kontakte 2, 3 des elektromechanischen Schaltelements 1 elektrisch verbunden, wie in Figur 2 angedeutet.

Um den Auslesevorgang auch bei einem oxidativ beeinträchtigten Schaltelement 1 sicherzustellen, weist die Anordnung 7 einen Aufwärtswandler 10 mit einem Steuereingang E (vgl. auch die Figuren 3 und 4) und zumindest einem Signalausgang A auf. Die Signalausgänge A sind in Figur 2 mit den Kontakten 2, 3 des elektromechanischen Schaltelements 1 elektrisch verbunden. Der Steuereingang E des Aufwärtswandlers 10 ist mit der Steuereinrichtung 8 kommunikationsverbunden, wobei die Steuereinrichtung 8 eingerichtet ist, den Aufwärtswandler 10 über den Steuereingang E bedarfsweise zu veranlassen, an seinem zumindest einen Signalausgang A eine gegenüber der Auslesespannung V_{S} der Ausleseeinrichtung 9 erhöhte Konditionierungsspannung V_{K} (vgl. die Figuren 3 und 4) bereitzustellen. Bei dieser Konditionierungsspannung V_{K} handelt es sich vorzugsweise um eine variable elektrische Spannung, vorzugsweise eine oszillierende Spannung, die gegenüber der Auslesespannung V_{S} und/oder einer Versorgungsspannung V+ (vgl. Figur 4) der Elektrowerkzeugmaschine 5 um den Faktor 2 bis 10, beispielsweise um den Faktor 3 bis 5, erhöht ist. Optional kann der ausgangsseitige Stromfluss des Aufwärtswandlers 10 begrenzt sein.

Es kann vorgesehen sein, dass die Steuereinrichtung 8 eingerichtet ist, den Aufwärtswandler 10 nur dann dazu zu veranlassen die Konditionierungsspannung V_{K} bereitzustellen, wenn sich das elektromechanische Schaltelement 1 in seinem geschlossenen Schaltzustand befindet, in dem sich die Kontakte 2, 3 elektrisch und mechanisch kontaktieren.

Ferner kann vorgesehen sein, dass die Steuereinrichtung 8 eingerichtet ist, den Aufwärtswandler 10 nur dann dazu zu veranlassen, die Konditionierungsspannung V_{K} bereitzustellen, wenn eine definierte Anzahl Schaltzyklen des elektromechanischen Schaltelements 1 überschritten wurden, eine definierte Anzahl Betriebsstunden der Elektrowerkzeugmaschine 5 überschritten wurde und/oder ein auf dem Auslesen über die Auslesespannung V_{S} basierender Auslesestrom i_{S} einen definierten Schwellenwert unterschreitet.

Auf vorteilhafte Weise kann somit zumindest zeitweise während des Auslesens des Schaltzustandes an dem elektromechanischen Schaltelement 1 eine gegenüber der Auslesespannung V_{S} und/oder Versorgungsspannung V+ der Elektrowerkzeugmaschine 5 erhöhte Konditionierungsspannung V_{K} bereitgestellt werden, um eine vorhandene Oxidschicht auf wenigstens einem Kontakt 2, 3 des elektromechanischen Schaltelements 1 zu durchdringen.

Bei dem Aufwärtswandler 10 kann es sich vorzugsweise um eine selbstresonante oder eine selbstschwingende Schaltung handeln. Beispielsweise kann es sich bei dem Aufwärtswandler 10 um einen Resonanzwandler oder eine Joule-Thief-Schaltung handeln.

Ein Aufwärtswandler 10, der als Joule-Thief-Schaltung ausgebildet ist, ist beispielhaft in Figur 3 angedeutet. Dieser Schaltungstyp ist grundsätzlich bekannt, weshalb auf den Aufbau und die Funktionsweise nur verkürzt eingegangen wird. Der in Figur 3 dargestellte Aufwärtswandler 10 weist einen Bipolartransistor T₁ (Typ NPN) auf, dessen Emitter mit dem Referenzpotential GND der Elektrowerkzeugmaschine 5 verbunden ist. Basis- und kollektorseitig ist der Bipolartransistor T₁ mit miteinander elektromechanisch gekoppelten Induktivitäten H_{1,2} verbunden, an deren jeweiligem anderen Ende die Eingangsspannung des Aufwärtswandlers 10 anliegt (an dessen Steuereingang E). Der Steuereingang E kann vorzugsweise unmittelbar mit der Steuereinrichtung 8 verbunden sein.

Der Signalausgang A des Aufwärtswandlers 10 ist an dem Kollektor des Bipolartransistors T₁ angeschlossen und kann entsprechend mit einem Kontakt 2, 3 des Schaltelements 1 verbunden werden, wobei der andere Kontakt 3, 2 des Schaltelements 1 an dem Referenzpotential GND angeschlossen sein kann (in Figur 3 nicht dargestellt).

Eine noch etwas konkrete Variante eines Aufwärtswandlers 10 gemäß einem weiteren Ausführungsbeispiel ist in Verbindung mit dem elektromechanischen Schaltelement 1 beispielhaft in Figur 4 angedeutet.

Das elektromechanische Schaltelement 1 ist mit einem seiner Kontakte 2, 3 mit dem Referenzpotential GND und mit dem anderen Kontakt 3, 2 über einen Pull-up-Widerstand R_{UP} mit der Versorgungsspannung V+ der Elektrowerkzeugmaschine 5 verbunden. Die Ausleseeinrichtung 9 zur Erfassung des Schaltzustandes des Schaltelements 1 kann somit beispielsweise an dem Knoten V_{S} zwischen dem Pull-up-Widerstand R_{UP} und dem Schaltelement 1 angeschlossen sein. Zur Erfassung und Überwachung des Auslesestroms i_{S} kann die Ausleseeinrichtung 9 und/oder Steuereinrichtung 8 außerdem an einem weiteren Knoten K zwischen dem Pull-up-Widerstand R_{UP} und der Versorgungsspannung V+ angeschlossen sein, um den Stromfluss durch den Pull-up-Widerstand R_{UP} und damit den Stromfluss durch das Schaltelement 1 zu erfassen und mit einem definierten Schwellenwert zu vergleichen. Auf diese Weise kann eruiert werden, ob das Schaltelement 1 einem oxidativen Alterungsprozess unterliegt und ob eine Konditionierung erforderlich ist.

Die zuvor erwähnte Konditionierungsspannung V_{K} wird durch den in Figur 4 angedeuteten Aufwärtswandler 10 über einen separaten Zweig in den auch zur Auslesung verwendeten Kontakt 3, 2 des Schaltelements 1 eingespeist. Zur Sicherstellung, dass die gegenüber der Auslesespannung V_{S} erhöhte Konditionierungsspannung V_{K} den Auslesevorgang nicht beeinträchtigt - und umgekehrt - können die in Figur 4 angedeuteten Dioden D_{1,2} an dem jeweiligen Zweig entsprechend angeordnet sein.

Insofern im Rahmen der Konditionierung ein erhöhter bzw. ausreichender Auslesestrom i_{S} erfasst wird, kann die Konditionierungsspannung V_{K} bzw. der Aufwärtswandler 10 von der Steuereinrichtung 8 wieder deaktiviert werden.

## Patentansprüche

1. Anordnung (7) zur Konditionierung eines durch einen oxidativen Alterungsprozess beeinträchtigten elektromechanischen Schaltelements (1) einer Elektrowerkzeugmaschine (5), aufweisend
- das elektromechanische Schaltelement (1), umfassend einen ersten Kontakt (2) und einen in Abhängigkeit eines Schaltzustandes mit dem ersten Kontakt (2) elektrisch und mechanisch verbindbaren, zweiten Kontakt (3); und
- eine Ausleseeinrichtung (9) zur Erfassung des Schaltzustandes des elektromechanischen Schaltelements (1) mittels einer Auslesespannung (V_{S}), wobei die Ausleseeinrichtung (9) mit zumindest einem der besagten Kontakte (2, 3) des elektromechanischen Schaltelements (1) elektrisch verbunden ist,
**gekennzeichnet durch**
- einen Aufwärtswandler (10) mit einem Steuereingang (E) und einem Signalausgang (A), wobei der Signalausgang (A) mit einem der besagten Kontakte (2, 3) des elektromechanischen Schaltelements (1) elektrisch verbunden ist; und
- eine Steuereinrichtung (8), die mit dem Steuereingang (E) des Aufwärtswandlers (10) kommunikationsverbunden und eingerichtet ist, den Aufwärtswandler (10) über den Steuereingang (E) bedarfsweise zu veranlassen, an seinem Signalausgang (A) eine gegenüber der Auslesespannung (V_{S}) der Ausleseeinrichtung (9) erhöhte Konditionierungsspannung (V_{K}) bereitzustellen.

2. Anordnung (7) nach Anspruch 1,
**dadurch gekennzeichnet, dass**
der Aufwärtswandler (10) eine selbstresonante oder eine selbstschwingende Schaltung aufweist, vorzugsweise einen Resonanzwandler oder eine Joule-Thief-Schaltung.

3. Anordnung (7) nach Anspruch 1 oder 2,
**dadurch gekennzeichnet, dass**
die Konditionierungsspannung (V_{K}) eine variable elektrische Spannung ist, vorzugsweise eine oszillierende elektrische Spannung.

4. Anordnung (7) nach einem der Ansprüche 1 bis 3,
**dadurch gekennzeichnet, dass**
die Konditionierungsspannung (V_{K}) gegenüber der Auslesespannung (V_{S}) um den Faktor 2 bis 10, beispielsweise um den Faktor 3 bis 5, erhöht ist.

5. Anordnung (7) nach einem der Ansprüche 1 bis 4,
**dadurch gekennzeichnet, dass**
die Auslesespannung (V_{S}) 1,0 bis 60,0 Volt beträgt, insbesondere 1,0 bis 12,0 Volt beträgt, vorzugsweise 1,5 bis 9,0 Volt, beispielsweise 3,0 bis 5,0 Volt.

6. Anordnung (7) nach einem der Ansprüche 1 bis 5,
**dadurch gekennzeichnet, dass**
der von dem Aufwärtswandler (10) an seinem Signalausgang (A) bereitgestellte Stromfluss begrenzt ist und 100 Milliampere nicht überschreitet, vorzugsweise 50 Milliampere nicht überschreitet, weiter bevorzugt 25 Milliampere nicht überschreitet.

7. Anordnung (7) nach einem der Ansprüche 1 bis 6,
**dadurch gekennzeichnet, dass**
die Steuereinrichtung (8) eingerichtet ist, den Aufwärtswandler (10) dazu zu veranlassen, die Konditionierungsspannung (V_{K}) nur dann bereitzustellen, wenn sich das elektromechanische Schaltelement (1) in einem geschlossenen Schaltzustand befindet, in dem sich die Kontakte (2, 3) elektrisch und mechanisch kontaktieren.

8. Anordnung (7) nach einem der Ansprüche 1 bis 7,
**dadurch gekennzeichnet, dass**
die Steuereinrichtung (8) eingerichtet ist, den Aufwärtswandler (10) nur dann dazu zu veranlassen, die Konditionierungsspannung (V_{K}) bereitzustellen, wenn
- eine definierte Anzahl Schaltzyklen des elektromechanischen Schaltelements (1) überschritten wurde; und/oder
- eine definierte Anzahl Betriebsstunden der Elektrowerkzeugmaschine (5) überschritten wurde; und/oder
- ein auf dem Auslesen über die Auslesespannung (V_{S}) basierender Auslesestrom (i_{S}) einen definierten Schwellenwert unterschreitet.

9. Elektrowerkzeugmaschine (5), aufweisend einen elektrischen Antrieb (6) und eine Anordnung (7) gemäß einem der Ansprüche 1 bis 8, wobei es sich bei dem elektromechanischen Schaltelement (1) vorzugsweise um ein von einem Benutzer manuell betätigbares Schaltelement (1) zur Aktivierung oder Deaktivierung des elektrischen Antriebs (6) handelt.

10. Verfahren zur Konditionierung eines durch einen oxidativen Alterungsprozess beeinträchtigten elektromechanischen Schaltelements (1) einer Elektrowerkzeugmaschine (5), wobei ein Schaltzustand des elektromechanischen Schaltelements (1) mittels einer Auslesespannung (V_{S}) ausgelesen wird,
**dadurch gekennzeichnet, dass**
zumindest zeitweise während des Auslesens des Schaltzustandes an dem elektromechanischen Schaltelement (1) eine gegenüber der Auslesespannung (V_{S}) erhöhte Konditionierungsspannung (V_{K}) bereitgestellt wird, um eine Oxidschicht (4) auf wenigstens einem Kontakt (2, 3) des elektromechanischen Schaltelements (1) zu durchdringen.
